# EUROPÄISCHE PATENTSCHRIFT

(11) **EP 0 785 078 B1**
(45) Veröffentlichungstag und Bekanntmachung des Hinweises auf die Patenterteilung: **01.08.2001**
(21) Anmeldenummer: 96115209.7
(22) Anmeldetag: 23.09.1996
(51) Int. Cl.: B41J 3/407

(54) **Antriebssystem eines Banddruckgerätes**
Tape printer drive
Dispositif d'entraînement pour imprimante de ruban

(30) Priorität: 19.01.1996 GB 9601124
(43) Veröffentlichungstag der Anmeldung: 23.07.1997
(73) Patentinhaber: ESSELTE N.V., 9100 St. Niklaas (BE)
(72) Erfinder: Palmer, Mathew Richard, Cottenham, Cambridge CB4 4SB (GB); Dunn, Anthony Roy, Royston, Hertfordshire SG8 7EJ (GB)
(74) Vertreter: Wolff, Felix, Dr.

(56) Entgegenhaltungen:
- EP-A- 0 497 352
- EP-A- 0 592 198
- EP-A- 0 608 055
- EP-A- 0 650 841
- EP-A- 0 652 111
- EP-A- 0 661 649

## Beschreibung

Die Erfindung bezieht sich auf ein Banddruckgerät gemäß dem Oberbegriff der Ansprüche 1 und 2.

Derartige Geräte haben ein Gehäuse, das eine Dateneingabeeinrichtung in Form einer Tastatur zum Eingeben einer auszudrukkenden Botschaft und einen Druckmechanismus und ein Antriebssystem enthält. Das Gehäuse umfaßt außerdem einen Kassettenaufnahmeraum zum Aufnehmen einer Kassette, die zu bedruckendes Band und Farbband enthält. Es gibt verschiedene Type derartiger Etikettendrucker. Einige nehmen eine einzelne Kassette auf, die zumindest ein zu bedruckendes Band und ein Farbband enthält, wie zum Beispiel in unserer früheren Europäischen Patentanmeldung Nr. 0 487 312 beschrieben. In einem anderen System empfängt der Kassettenaufnahmeraum zwei getrennte Kassetten, von denen eine das Farbband und eine das zu bedruckende Band enthält, wie zum Beispiel in unserer früheren Europäischen Patentanmeldung 0 573 187 beschrieben. In diesen und anderen bekannten Typen von Systemen werden das Farbband und das zu bedruckende Band in Überlappung zwischen einem Druckkopf und einer Druckwalze des Druckmechanismus geführt. Zum Drucken wird das Farbband zwischen dem Druckkopf und der Druckwalze gegen das zu bedrukkende Band gedrückt und auszudruckende Bildelementdaten werden auf den Thermodruckkopf übertragen. Normalerweise umfaßt der Thermodruckkopf eine Reihe von Druckelementen, auf die sequentiell Daten übertragen und ausgedruckt werden. Während des Druckens wird das zu bedruckende Band durch die von Thermodruckkopf und Druckwalze definierte Druckzone gefahren, so daß benachbarte Reihen sequentiell in der Bewegungsrichtung des zu bedruckenden Bandes gedruckt werden, wobei zu druckende Schriftzeichen geformt werden.

Wie in den oben genannten Europäischen Anmeldungen beschrieben, ist das zu bedruckende Band ein Mehrschichtband mit einer Bildempfangsschicht und einer durch eine adhäsive Schicht an der Bildempfangsschicht befestigten Rückseitenschicht. Das Etikettendruckgerät umfaßt einen Schneidemechanismus zum Abscheiden eines Abschnitts des Mehrschichtbandes nach dem Drucken zum Herstellen eines Etiketts. Die Rückseitenschicht des Etiketts kann dann entfernt werden, um das Aufkleben des Etiketts auf irgendein Objekt zu ermöglichen.

In den oben diskutierten Druckgeräten wird Band mittels eines Schrittmotors unter Steuerung durch eine Mikrosteuerung durch die Druckzone gefahren. Das System beruht auf der Annahme, daß sich der Motor und das Band wie erwartet bewegen, während Tinte auf dem zu bedruckenden Band vom Druckkopf abgelagert wird, sobald die Mikrosteuerung die richtigen Schrittmotorantriebs- und Strobesignale in Antwort auf die Referenzuhr abgesandt hat. Jedoch können Umstände eintreten, in denen sich das Band als Folge hohen Reibungsniveaus an der Druckwalze verklemmt, oder anderswo, wie im Getriebe. In diesem Fall wird der Motor aufhören, voranzuschreiten und benachbarte Reihen von Bildelementen werden sich überlappend gedruckt, ein unbrauchbares Etikett zum Ergebnis hat.

Außerdem ist ein Schrittmotor eine relativ teure Komponente von Druckern und hat einen relativ hohen Leistungsbedarf. Dies ist besonders nachteilig, wenn der Drucker mit Batterien betrieben werden soll.

EP 0 652 111 der Esselte Dymo N.V. offenbart einen Etikettendrucker, in dem Band mittels eines Gleichstrommotors anstelle eines Schrittmotors durch das Druckgerät bewegt wird. Ein Gleichstrommotor ist eine preiswertere Komponente, aber kann nichtsdestoweniger eine äquivalente Druckqualität ergeben, ohne die oben diskutierten, mit einem Schrittmotor verbundenen Probleme. In EP 0 652 111 wird die Geschwindigkeit des Gleichstrommotors auf einen bestimmten Wert gesetzt und ein Kodierer wird zur Messung der Geschwindigkeit des Motors und zur Steuerung des Druckens von Reihen, um die Zeit zwischen Punkten einzustellen, damit der Abstand gedruckter Reihen auf dem Band der gleiche bleibt, verwendet.

Druckgeräte des oben beschriebenen Typs können nun mit zu bedruckendem Band einer Vielzahl verschiedener Breiten operieren. Zum Beispiel kann eine neue Maschine mit Bandbreiten von 6mm, 9mm, 12 mm und 19mm operieren. Offensichtlich können Bänder unterschiedlicher Breite Text verschiedener Höhen aufnehmen.

Nach einem ersten Aspekt der vorliegenden Erfindung wird ein Banddruckgerät gemäß der Lehre des Anspruchs 1 vorgeschlagen.

Nach einem zweiten Aspekt der vorliegenden Erfindung wird ein Banddruckgerät gemäß der Lehre des Anspruchs 2 vorgeschlagen.

Der Motor kann ein Gleichstrommotor oder ein Schrittmotor sein. Ein Gleichstrommotor treibt das Band kontinuierlich am Druckmechanismus vorbei.

Bänder verschiedener Breiten können Text verschiedener Höhen aufnehmen, wobei die Höhe in der Richtung der Breite des Bandes gemessen wird. Große Texthöhen benötigen mehr Leistung zum Drucken als Text kleinerer Höhen und erfordern eine langsamere Bandgeschwindigkeit. Wenn ein Motor nur eine Geschwindigkeit für alle Bandbreiten aufweist, muß diese auf die Geschwindigkeit gesetzt werden, die benötigt wird, um das Drukken von Text der größtmöglichen Höhe zu erlauben. Bei Abwesenheit des obengenannten Aspekts der Erfindung würde dieses somit bedeuten, daß Text kleinerer Höhe, der auf schmaleres Band paßt, unnötig langsam gedruckt würde. Der obige Aspekt der Erfindung erlaubt den Vorteil der Verwendung des Druckens kleinerer Texthöhen mit höherer Geschwindigkeit, während die Druckqualität größerer Texthöhen auf breiteren Bändern nicht negativ beeinflußt wird. Außerdem erlaubt das Etikettendruckgerät beim Drucken eines Textes geringer Höhe auf ein breites Band die Verwendung der höheren Geschwindigkeit, sogar obwohl ein breites Band eingesetzt wurde.

Das Druckgerät enthält vorzugsweise eine Dateneingabeeinrichtung zum Eingeben von Information, die ein auszudruckendes Bild definiert und Prozessormittel zum Erzeugen von Bildelementdaten, die das Bild definieren. Die Dateneingabeeinrichtung könnte Teil des Gehäuses sein, das den Druckmechanismus umfaßt, oder könnte außerhalb des Gehäuses angeordnet sein, wobei Bildelementdaten von der Dateneingabeeinrichtung auf das Druckgerät übertragen werden. Die Prozessormittel können Mittel zum Feststellen der Breite des in das Etikettendruckgerät eingelegten Bandes und Mittel zum Berechnen der Höhe des auszudruckenden Bildes umfassen, um so die von den Mitteln zum Auswählen gewählte Sollgeschwindigkeit der Drehung des Motors festzulegen.

In der beschriebenen Ausführungsform ist die Zone zur Aufnahme zu bedruckenden Bandes ein Kassettenaufnahmeraum zur Aufnahme einer Band enthaltenden Kassette. Die Kassette kann auch Bildübertragungsband enthalten. Alternativ kann das Bildübertragungsband in einer separaten Kassette enthalten sein oder es kann ganz darauf verzichtet werden, wenn die Etiketten mittels einer Thermo-Direkt-Technik gedruckt werden.

Vorzugsweise umfaßt das Druckgerät einen Schneidemechanismus zum Abschneiden bedruckter Abschnitte des Bandes zur Herstellung eines Etiketts. Obwohl es möglich wäre, die Sollgeschwindigkeit während des Druckens eines Etiketts zu variieren, ist es einfacher, wenn nach dem Formulieren eines Etiketts die Drehgeschwindigkeit des Motors zum Drucken des Etiketts in seiner Gesamtheit gewählt wird.

Das Druckgerät kann weiterhin vereinfacht werden durch das Bereitstellen zweier Sollgeschwindigkeiten des Motors, schnell und langsam. Die Feststellung der Texthöhe kann dann durchgeführt werden, um festzustellen, ob die Texthöhe groß oder klein ist, so daß die Sollgeschwindigkeit entsprechend gewählt werden kann.

Die Auswahl der Sollgeschwindigkeit des Motors basierend auf der Texthöhe erlaubt das effektive Bedrucken eines Etiketts mit Text einer hohen Qualität. Außerdem ist es nicht notwendig, zu berechnen, wie viele Druckelemente in jeder Druckreihe zu aktivieren sind, da die Sollgeschwindigkeit des Motors auf der Grundlage der Gesamthöhe des auszudruckenden Textes gewählt wird, ohne Berücksichtigung, ob der Text dicht oder dünn ist oder nicht.

Die vorliegende Erfindung kann vorteilhaft in einem Druckgerät verwendet werden, in dem der Motor in Verbindung mit Mitteln zum Überwachen der Drehgeschwindigkeit des Motors verwendet wird, die mit der Druckkopfsteuerung zur Steuerung des sequentiellen Druckens der Gruppen von Bildelementdaten in Abhängigkeit von der Geschwindigkeit des Motors verbunden sind.

Der Gleichstrommotor treibt vorzugsweise eine Druckwalze rotativ an, die das zu bedruckende Band durch Reibung bewegt. Die Druckwalze kooperiert mit dem Thermodruckkopf zum Drucken des Bildes.

In der bevorzugten Ausführungsform nehmen die Mittel zum Überwachen der Geschwindigkeit die Form eines Wellenkodierers an, zum Beispiel umfassen sie eine geschlitzte, zur Drehung mit der Welle des Gleichstrommotors angeordnete Scheibe, und eine Lichtquelle und einen Lichtdetektor auf gegenüberliegenden Seiten der Scheibe. Die Druckkopfsteuerung benutzt Signale des Wellenkodierers, um das sequentielle Drucken der Gruppen von Bildelementdaten zu steuern und sicherzustellen, daß benachbarte Gruppen von Bildelementdaten in korrekter Beziehung zueinander gedruckt werden, die von der Geschwindigkeit des zu bedruckenden Bandes abhängt.

Wenn das Antriebssystem in einem Druckgerät verwendet wird, das eine Bandkassette aufnimmt, in der das zu bedruckende Band auf einer Spule aufgewickelt ist, kann das Antriebssystem zur Bereitstellung einer Bandendeanzeige dienen. Wenn das Ende des zu bedruckenden Bandes an der Spule befestigt ist, so daß eine Relativbewegung unterbunden ist, kann das Anhalten durch die Mittel zur Überwachung der Geschwindigkeit festgestellt werden und entsprechend ein Hinweis des Bandendezustands gegeben werden. Die Kassette kann dann durch eine neue Kassette ersetzt werden. Dieses Prinzip kann auch zur Detektion anderer Fehlerbedingungen, wie Verklemmen oder Bandriß verwendet werden.

Die Mittel zum Widerstehen einer Bewegung am Bandende können durch Befestigen des Bandes an der Vorratsspule realisiert werden. Außerdem kann hochgradig reibendes Material am Bandende hinzugefügt werden, so daß es die Druckwalze und den Motor bremst, sobald die Bandbewegung gestoppt ist.

Zum besseren Verständnis der vorliegenden Erfindung und zur Darstellung, wie diese realisierbar ist, wird nun beispielshaft auf die beiliegenden Zeichnungen verwiesen, von denen
Figur 1 die Vorderseite eines Banddruckgerätes zeigt;
Figur 2 ein Blockdiagramm der grundlegenden Steuerungselemente des Banddruckgeräts ist;
Figur 3 die Elemente eines Antriebssystems unter Verwendung eines Gleichstrommotors zeigt;
Figur 4 ein Diagramm der Hauptelemente eines Wellenkodierers ist;
Figur 5 ein Diagramm eines Kassettenaufnahmeraums eines Druckers mit einer Kassette darin ist; und
Figur 6 ein Flußdiagramm ist.

Figur 1 ist eine Zeichnung eines Druckgerätes des Typs, mit dem sich die vorliegende Erfindung prinzipiell befaßt. Das Druckgerät umfaßt ein Gehäuse 200, das eine Dateneingabeeinrichtung 202 in Form einer Tastatur trägt, welche eine Vielzahl von Tasten 204 aufweist. Das Druckgerät umfaßt eine Druck-Taste 206 zum Aktivieren eines Druckvorganges, nachdem ein Etikett unter Verwendung der Eingabeeinrichtung 202 definiert wurde. Das Druckgerät enthält weiterhin eine Anzeige 208 und einen Schneidevorrichtungsaktivierungsknopf 128 zum Betätigen einer Schneidevorrichtung zum Abschneiden eines Abschnitts des Bandes, auf den ein zur Definition eines Etiketts ein Bild aufgedruckt worden ist.

Wie in Figur 2 gezeigt, ist die Eingabeeinrichtung 202 an eine Mikrosteuerung (Microcontroller) 12 angeschlossen, die die Anzeige 208 durch einen Anzeigesteuerungsschaltkreis 212 steuert und einen Druckmechanismus PM durch eine im folgenden zu diskutierende Rückkopplungsschleife steuert.

Figur 3 illustriert die Elemente eines Antriebssystems eines Druckgerätes. Die Bezugszeichen 2 und 4 bezeichnen eine Druckwalze bzw. einen Thermodruckkopf, die die Hauptkomponenten des Druckmechanismus PM darstellen. Die Bezugsziffern 6 und 7 bezeichnen das Band 6 und das Farbband 7, die zum Drukken in Überlappung zwischen der Druckwalze und dem Druckkopf hindurchgeführt werden. Obwohl in Figur 3 nicht dargestellt, liegt das Farbband benachbart dem Thermodruckkopf 4 und wird von einer Vorratsrolle auf eine Aufwickelrolle aufgewickelt, normalerweise in einer Kassette. In der Praxis wird das Farbband am Druckkopf 4 durch Reibungswirkung zwischen dem zu bedruckenden Band 6 und dem Farbband 7 vorbeigefahren, wobei beabsichtigt ist, daß beide bei gleicher Geschwindigkeit zusammen laufen sollen. Die Aufwickelrolle wird angetrieben, so daß sie, wenn es ihr erlaubt würde, das Farbband schneller am Druckkopf vorbei fahren würde, als es die Druckwalze täte. Eine Rutschkopplung ist normalerweise vorgesehen, um sicherzustellen, daß sich das Farbband 7 mit der durch die Bewegung der Druckwalze 2 definierten Geschwindigkeit bewegt, wobei die Kupplung sicherstellt, daß Farbbandschlaufen immer aufgenommen werden und die Spannung aufrechterhalten ist. Die Aufwickelrolle kann mit der Druckwalze angetrieben werden, um sicherzustellen, daß das Farbband aufgewickelt wird, aber andere Antriebsanordnungen sind möglich. Die Druckwalze 2 wird jedenfalls zur Drehung angetrieben und drückt an einer Oberfläche gegen das Band 6, wobei die andere Oberfläche am Farbband 7 anliegt. Das Band 6 wird somit am Druckkopf 4 vorbeigefahren durch Reibungswirkung zwischen Band 6 und Druckwalze 2, die normalerweise aus Gummi hergestellt ist. Die Druckwalze 2 wird durch einen Gleichstrommotor 20 durch ein Getriebe 21 (Figur 4) angetrieben. Der Motor 20 wird durch die Mikrosteuerung 12 über einen Strompuffer 22 unter Verwendung von Pulsweitenmodulation angetrieben, um eine lineare Steuerspannung des Gleichstrommotors 20 an seinen Anschlüssen 24, 26 anzunähern. Wie es wohlbekannt ist, dreht sich ein Gleichstrommotor kontinuierlich mit einer zur angelegten Spannung in Beziehung stehenden Drehzahl. Die Drehung ist kontinuierlich und nicht schrittweise.

Gleichzeitig werden Daten zum Drucken von der Mikrosteuerung über die Datenlinie 16 zum Druckkopf 4 gesandt. Der Druckkopf 4 umfaßt ein Schieberegister und ein paralleles Speicherregister. Daten werden seriell auf den Druckkopf 4 übertragen, Bit für Bit zeitgesteuert unter der Kontrolle der Mikrosteuerung in das Register der Thermodruckkopfanordnung. Beim Ende der Übertragung einer Reihe von Bildelementdaten werden die Daten in das Speicherregister unter dem Kommando der Mikrosteuerung eingespeichert. Das Speicherregister wird diese Daten halten bis zur nächsten Einspeicheroperation neuen Schieberegisterinhalts in das Speicherregister. Später wird der Druckkopf 4 durch die Mikrosteuerung 'gestrobt', um parallel Hochstromausgabetreiber einzuschalten, die in Bildelementmustern entsprechend der im Speicherregister enthaltenen Daten geschmolzene Tinte vom Farbband 7 auf das Band 6 ablagern. Der Zeitpunkt des Einschreibens von Daten in das Speicherregister kann auftreten, während ein Strobesignal das Drucken von Daten im Speicherregister bedingt, aber es ist nicht notwendig, daß der Betrieb derart erfolgt, da die Operationen im wesentlichen unabhängig sind. Wie oben erklärt, hat der Thermodruckkopf eine Reihe von Druckelementen, die als vertikale Reihe auf das zu bedruckende Band gedruckt werden. Ein Schriftzeichen wird somit durch das Drucken einer Anzahl benachbarter und leicht überlappender Reihen gedruckt, die unterschiedliche Bildelementdaten auf dem zu bedruckenden Band umfassen, da es sich am Thermodruckkopf vorbei bewegt.

Ein schematisch durch das Bezugszeichen 28 wiedergegebener Wellenkodierer 28 ist an der Motorwelle 30 angebracht, um die Geschwindigkeit des Motors 20 zu überwachen. Der Wellenkodierer umfaßt eine geschlitzte Scheibe 32, zum Beispiel mit neun Schlitzen 34, die an der Motorwelle angebracht ist, mit einem fixierten optischen Sensor 36 umfassend eine Infrarot-LED und einen Phototransistor, der den Durchgang von Strahlung von der LED zum Phototransistor durch die Schlitze 34 der geschlitzten Scheibe 32 umfaßt. Der optische Sensor 36 sendet Impulse über eine Rückkopplungsleitung 40 an die Mikrosteuerung, wobei jeder Impuls den Durchgang eines Schlitzes 34 der geschlitzten Scheibe 32 am optischen Sensor 36 vorbei anzeigt. Somit kann die Mikrosteuerung 12 die Geschwindigkeit des Motors 20 durch die Messung der Frequenz der durch Leitung 40 an sie zurückgekoppelten Impulse vom optischen Sensor 36 feststellen. Die Elemente des Wellenkodierers sind detaillierter in Figur 4 dargestellt, wobei das Bezugszeichen 21 ein Getriebe zum Antrieb der Druckwalze 2 durch den Motor 20 wiedergibt.

Ein Kristall- oder keramischer Oszillator 18 stellt Referenzzeitsignale für die Mikrosteuerung 12 bereit. Außerdem versorgt die Mikrosteuerung 12 den Thermodruckkopf 4 über die Leitung 16 mit Druckdaten. Bei jedem Druckstrobesignal wird die im Speicherregister enthaltene Reihe von Daten gedruckt. In Figur 3 gibt das Bezugszeichen 15 eine Stromversorgung für den Strompuffer 22 und die Mikrosteuerung 12 wieder. Die Stromversorgung kann das Netz oder Batterien sein.

Figur 5 illustriert die Ansicht eines Kassettenaufnahmeraum eines Druckgerätes, der sich an der Rückseite des in Figur 1 gezeigten Gerätes befindet. Der Kassettenaufnahmeraum wird durch die gepunktete Linie 102 wiedergegeben. Der Kassettenaufnahmeraum umfaßt den Thermodruckkopf 4 und die Gegendruckwalze 2, die zur Definition einer Druckzone P wie oben beschrieben zusammenwirken. Der Druckkopf 4 ist schwenkbar um einen Drehpunkt 8 gelagert, so daß er in Kontakt mit der Druckwalze 2 bringbar ist und von ihr hinfort bewegt werden kann, um eine Kassette 10 herausnehmen und ersetzen zu können.

Eine in den Kassettenaufnahmeraum 102 eingesetzte Kassette ist allgemein mit dem Bezugszeichen 110 versehen. Die Kassette 110 enthält eine Vorratsrolle 112 mit Bildempfangsband 6, das eine Bildempfangsschicht umfaßt, die mittels einer Klebstoffschicht an einer abziehbaren Rückseitenschicht befestigt ist. Das Bildempfangsband 6 wird durch einen (nicht dargestellten) Führungsmechanismus durch die Kassette 110 geführt und verläßt sie kurz nach der Druckzone P durch einen Auslaß O und erreicht dann einen Schneideort C. Die Kassette 110 enthält weiterhin eine Farbbandvorratsrolle 116 und eine Farbbandaufwickelrolle 118. Das Farbband 7 wird von der Farbbandvorratsrolle 116 durch die Druckzone P geführt und auf der Farbbandaufwickelspule 118 aufgewickelt.

Wie oben beschrieben, wird die Druckwalze 2 angetrieben, so daß sie sich dreht und das Bildempfangsband 6 an der Druckzone P während des Druckens vorbeifährt. Auf diese Weise wird das Bildempfangsband 6 bedruckt und von der Druckzone P zur Schneidezone C geführt. Die Schneidezone C ist an der Wand der Kassette 110 nahe der Druckzone P vorgesehen. Da das Band 6 durch den Antrieb der Druckwalze 2 aus der Kassette gefahren wird, besteht keine Notwendigkeit für einen weiteren Antriebsmechanismus des Bandes 6 und dies erlaubt der Schneidezone C näher an der Druckzone P zu sein. Ein Schlitz 24 ist im Abschnitt 22 der Wand enthalten und das Bildempfangsband 6 wird von der Druckzone P zur Schneidezone C verbracht, wo es von gegenüberliegenden Wandabschnitten beidseits des Schlitzes 24 gestützt wird.

Das Banddruckgerät 1 umfaßt einen allgemein durch das Bezugszeichen 26 gekennzeichneten Schneidemechanismus. Dieser Schneidemechanismus umfaßt den Scheideeinrichtungsbetätiger 128, der eine Klinge 130 trägt. Die Klinge 130 durchtrennt das Bildempfangsband 6 und tritt dann in den Schlitz 124 ein.

Die Kassette 110 kann aus einem Satz von Kassetten ausgewählt werden, von dem jede ein zu bedruckendes Band 6 einer anderen Breite enthält. Zum Beispiel können Breiten von 6mm, 9mm, 12mm und 19mm verfügbar gemacht werden. Die Breite des in das Druckgerät eingesetzten Bandes wird durch einen Bandgrößenschalter 60 identifiziert, der am Boden des Kassettenaufnahmeraums angeordnet und in Figur 5 mit gestrichelten Linien gezeichnet ist. Der Bandgrößenschalter 60 kann zwischen seiner in Figur 5 gezeigten Position an der rechten Seite zu einer unter zwei möglichen Positionen ausgewählten Position bewegt werden, eine in der Mitte und eine an der linken Seite. Die Grenze der Bewegung des Bandgrößenschalters 60 ist durch die gestrichelte Linie 64 illustriert. Die Bewegung des Schalters 60 wird durch die Mikrosteuerung 12 detektiert, um festzustellen, welche Breite des Bandes 6 in das Gerät eingesetzt ist. Als eine Alternative könnte eine automatisierte Bandbreitendetektion zur Verwendung mit der vorliegenden Erfindung vorgesehen sein. In der bevorzugten Ausführungsform des Druckgeräts können drei Größen von Text ausgewählt werden, die als klein, mittel und groß bezeichnet werden. Zusätzlich können Streifencodes gedruckt werden. Diese sind in Bezug auf die gewählte Breite des Bandes 6 wie folgt benutzbar:

6mm Band kann nur eine Zeile Text kleiner Größe aufnehmen; 9mm und 12mm Band kann bis zu zwei Zeilen Text kleiner Größe oder eine Zeile Text mittlerer Größe aufnehmen; 19 mm Band kann bis zu vier Zeilen Text kleiner Größe, bis zu zwei Zeilen Text mittlerer Größe oder eine Zeile Text großer Größe oder einen Streifencode aufnehmen.

Die Sollgeschwindigkeit des Gleichstrommotors 20 wird entsprechend der Breite des eingesetzten Bandes und der zum Drucken ausgewählten Höhe des Textes festgesetzt. In der beschriebenen Ausführungsform werden alle Etiketten auf ein Band von 6mm, 9mm oder 12mm Breite mit einer ersten Bandgeschwindigkeit gedruckt. Wenn jedoch Band mit 19mm Breite eingesetzt ist, kann die Geschwindigkeit des Motors die erste Geschwindigkeit oder eine zweite Geschwindigkeit sein, die langsamer als die erste Geschwindigkeit ist. Wenn der zum Drucken ausgewählte Text auch auf Band einer geringeren Breite passen würde, wird zum Drucken die erste, schnellere Geschwindigkeit ausgewählt. Wenn der zum Drucken ausgewählte Text nur auf ein Band von 19mm druckbar ist, wird die zweite, langsamere Geschwindigkeit benutzt.

Die Geschwindigkeit des Gleichstrommotors 20 wird durch die Mikrosteuerung 12 unter Verwendung eines einfachen Algorithmus gesteuert, der die Anzahl der Referenzuhrenimpulse des Kristalloszillators 18 zwischen aufeinanderfolgenden Kodiererimpulsen mißt, die der Mikrosteuerung entlang der Rückkopplungsleitung 40 zugeführt werden. Der aus dieser Messung erhaltene Wert wird zur Berechnung der Sollgeschwindigkeit verwendet, dieses wird aufeinanderfolgend zur Änderung der Pulsweite des dem Strompuffer 22 zugeführten pulsweitenmodulierten Antriebssignals benutzt, so daß in die Geschwindigkeit konstant gehalten wird. Wenn die Geschwindigkeit des Motors unter einene bestimmten Wert fällt, wird dem Motor maximale Leistung zugeführt. Wenn die Geschwindigkeit einen anderen, höheren Wert überschreitet, wird der Motor nicht angetrieben. Zwischen diesen Maximal- und Minimalwerten wird eine lineare Geschwindigkeits- gegen Antriebs-Charakteristik verwendet. Offensichtlich kann die Mikrosteuerung geeignete Maßnahmen treffen, wenn die Geschwindigkeit außerhalb gewisser Grenzen ist, da sie jederzeit über Kenntnisse der ungefähren Motorgeschwindigkeit verfügt.

Die Tatsache, daß es nur eine etwas grobe Steuerung der Geschwindigkeit des Gleichstrommotors gibt, ist kein Nachteil aus dem Grunde, daß Druckstrobesignale, die das Drucken jeder Reihe von Daten und die Beaufschlagung des Druckkopfs mit der nächsten Textreihe kontrollieren, von den Kodiererpulsen abhängig ist, die der Mikrosteuerung entlang der Leitung 40 zugeführt werden. Beispielsweise kann ein Datenstrobesignal für genau einen Impuls, für jede zwei Kodiererimpulse, oder für jede ganzzahlige Anzahl von Impulsen erfolgen. Bei jedem Datenstrobesignal wird eine im Speicherregister des Thermodruckkopfes gespeicherte Reihe von Daten gedruckt. Beim nächsten Strobesignal wird die nächste dem Speicherregister vom Schieberegister übertragene Reihe von Daten gedruckt. Auf diese Art hängt die Ablagerung von Tinte auf das zu bedrukkende Band exakt von der Drehung des Motors und somit von der Bewegung des Bandes ab. Signifikante Geschwindigkeitsvariationen haben keinen vernachlässigbaren Einfluß auf die Druckqualität, da die dem Druckkopf zugeführten Druckstrobesignale verlangsamen oder beschleunigen in Abhängigkeit von der aktuellen Geschwindigkeit des Motors, und somit der Geschwindigkeit des Bandes.

Nun wird auf Figur 6 verwiesen, um detaillierter zu beschreiben, wie in der bevorzugten Ausführungsform die Sollgeschwindigkeit des Gleichstrommotors ausgewählt wird. Figur 6 ist ein die relevanten Schritte zeigendes Flußdiagramm. Die Sequenz startet mit dem mit Start bezeichneten Schritt S1. Im Schritt S2 verwendet ein Benutzer die Dateneingabeeinrichtung 202 und ihre Tasten 204, um ein Etikettenbild mit unter verschiedenen möglichen Texthöhen ausgewählter Texthöhe zu definieren. Die Höhe eines Textes kann wie zuvor beschrieben vom Benutzer aus drei Texthöhen, klein, mittel und groß, ausgewählt werden. Außerdem kann der Benutzer festlegen, daß unter Verwendung von Tasten der Eingabeeinrichtung mehr als eine Zeile auf dem Band angeordnet werden kann. Somit hat am Ende des Schritts S2 ein Benutzer ein Etikettenbild vollständig definiert mit seiner Texthöhe und Zeilenanzahl.

Im Schritt S3 wird durch die Mikrosteuerung die Breite des eingesetzten Bandes festgestellt. Dies wird in der beschriebenen Ausführungsform durch Detektion der Position des Bandgrößenschalter getan. Alternativ könnte dies auch automatisiert werden. Als nächstes wird ein Prüfschritt S4 ausgeführt, um festzustellen, ob die gewählte Texthöhe und Zeilenanzahl auf die Breite des eingesetzten Bandes passen wird. Wenn nicht, wählt die Mikrosteuerung eine verminderte Texthöhe aus, wie in Schritt S5 angedeutet. Einem erfolgreichen Abschluß des Prüfschritts S4 folgend wird ein weiterer Prüfschritt S6 durchgeführt, um zu sehen, ob die größte Breite des Bandes (19mm) eingesetzt ist oder nicht. Ein weiterer Prüfschritt S7 wird dann durchgeführt, um festzustellen, ob die Höhe des Textes groß oder klein ist. Daß heißt, wenn das 19mm Band benutzt wird, wird geprüft, ob der Text in eine der folgenden Kategorien fällt:
drei oder vier Zeilen kleinen Texts;
zwei Zeilen mittleren Texts;
großer Text;
Streifencode.

Wenn der gewählte Text in irgendeine dieser Kategorien fällt, wird der Prüfschritt S7 mit einem ja beantwortet und entsprechend Block S8 eine langsame Geschwindigkeit des Gleichstrommotors gesetzt. Alternativ wird entsprechend Schritt S9 eine schnelle Geschwindigkeit gesetzt, falls ein 19mm Band eingesetzt ist, aber der Text unter keine der oben genannten Kategorien fällt. Aus dem Flußdiagramm in Figur 6 geht hervor, daß unter allen Umständen eine hohe Bandgeschwindigkeit verwendet wird, falls kein 19mm Band benutzt wird.

Somit bestimmt die Höhe des gedruckten Textes die Bandgeschwindigkeit, aber die Breite des Bandes bestimmt die Höhe des verfügbaren Textes. Somit ist die Höhe des gedruckten Textes eine Funktion der vom Benutzer ausgewählten Textgröße und der verfügbaren Breite des Bandes. Die beschriebene Ausführungsform der Erfindung maximiert somit die Effektivität des Druckens unter Aufrechterhaltung guter Druckqualität für eine Vielzahl unterschiedlicher Texthöhen und Breiten des Bandes.

## Patentansprüche

1. Banddruckgerät umfassend:
ein Gehäuse (200) mit einem Bereich zur Aufnahme von mit einem Bild zu bedruckendem Band (6);
eine Dateneingabeeinrichtung (202) zum Eingeben von Information, die das auszudruckende Bild als ein Etikett definiert, wobei das Bild derart definierbar ist, daß es Text einer aus unterschiedlichen Höhen ausgewählten Höhe enthält, und der Text über eine oder mehrere in Richtung der Breite des Bandes (6) beabstandete Zeilen verläuft;
einen Druckmechanismus (PM) umfassend eine Gruppe von Druckelementen, auf die sequentiell Bildelementdaten, die das auszudruckende Bild definieren, sequentiell auf einer Gruppenbasis durch eine Druckkopfsteuerung übertragen werden, wobei die Gruppen einander benachbart in der Bewegungsrichtung des Bandes (6) zu drucken sind;
einen Motor (20), der zum Antreiben des Bandes (6) am Druckmechanismus (PM) entlang betreibbar ist;
**gekennzeichnet durch** Mittel zum Feststellen einer maximalen Höhe des auszudruckenden Textes basierend auf der gewählten Höhe des Textes und der Anzahl der Zeilen, und Mittel zum Auswählen einer Sollgeschwindigkeit der Drehung des Motors (20) in Abhängigkeit von der festgestellten maximalen Höhe des Textes.

2. Banddruckgerät umfassend:
ein Gehäuse (200) mit einem Bereich zur Aufnahme von mit einem Bild zu bedruckendem Band (6), wobei das Band (6) eine unter einer Vielzahl verschiedener Breiten ausgewählte Breite aufweist;
eine Dateneingabeeinrichtung (202) zum Eingeben von Information, die das auszudruckende Bild als ein Etikett definiert, wobei das Bild derart definierbar ist, daß es Text einer aus unterschiedlichen Höhen ausgewählten Höhe enthält;
einen Druckmechanismus (PM) umfassend eine Gruppe von Druckelementen, zu denen sequentiell Bildelementdaten, die das auszudruckende Bild definieren, sequentiell auf einer Gruppenbasis durch eine Druckkopfsteuerung übertragen werden, wobei die Gruppen einander benachbart in der Bewegungsrichtung des Bandes (6) zu drucken sind;
einen Motor (20), der zum Antreiben des Bandes (6) am Druckmechanismus (PM) entlang betreibbar ist;
**gekennzeichnet durch** Mittel zum Auswählen einer Sollgeschwindigkeit der Drehung des Motors (20) in Abhängigkeit von der Breite des Bandes (6) und der Höhe des Textes.

3. Banddruckgerät nach Anspruch 2, **dadurch gekennzeichnet,** daß es Mittel zum Feststellen der Breite des eingelegten Bandes (6) enthält, und Mittel zur Feststellung der Höhe des auszudruckenden Textes, um die Mittel zum Auswählen der Sollgeschwindigkeit der Drehung des Motors (20) zu steuern.

4. Banddruckgerät nach Anspruch 2 oder 3, **dadurch gekennzeichnet,** daß das Bild derart definierbar ist, daß der Text über eine oder mehrere in Richtung der Breite des Bandes (6) beabstandete Zeilen verläuft, und daß die Mittel zum Auswählen der Sollgeschwindigkeit der Drehung des Motors (20) die Sollgeschwindigkeit auch in Abhängigkeit von der Zahl der Zeilen des Textes festlegen.

5. Banddruckgerät nach einem der Ansprüche 1 bis 4, **dadurch gekennzeichnet,** daß die Mittel zum Feststellen der maximalen Höhe des auszudruckenden Texts derart betreibbar sind, daß sie feststellen, ob der Text groß oder klein ist, und daß die Mittel zum Auswählen einer Sollgeschwindigkeit der Drehung des Motors (20) eine hohe oder niedrige Geschwindigkeit auswählen in Abhängigkeit davon, ob die maximale Höhe des Textes als klein oder groß festgestellt wird.

6. Banddruckgerät nach einem der Ansprüche 1 bis 5, **dadurch gekennzeichnet,** daß es einen Abschneidemechanismus (130) zum Abschneiden eines Abschnitts des Bandes (6), der mit dem das Etikett definierenden Bild bedruckt ist, umfaßt, und daß die gewählte Sollgeschwindigkeit für den gesamten Abschnitt beibehalten wird.

7. Banddruckgerät nach einem der Ansprüche 1 bis 6 **dadurch gekennzeichnet**, daß der Motor (20) ein Gleichstrommotor ist, und daß Mittel zur Überwachung der Drehgeschwindigkeit des Motors vorhanden sind, die mit der Druckkopfsteuerung verbunden sind und das sequentielle Drucken der Bildelementdaten in Abhängigkeit von der Drehgeschwindigkeit des Motors (20) steuern.

8. Banddruckgerät nach einem der vorhergehenden Ansprüche, **dadurch gekennzeichnet,** daß der Bereich zur Aufnahme des zu bedruckenden Bandes einen Kassettenaufnahmeraum (102) zur Aufnahme einer Band (6) enthaltenden Kassette (110) umfaßt.

9. Banddruckgerät nach Anspruch 7 in Verbindung mit einer Kassette (110).

## Claims

1. A tape printing apparatus comprising:
a housing (200) with a region for receiving tape (6) to be printed with an image;
a data input device (202) for inputting information defining the image to be printed out as a label, the image being definable in such a manner that it contains text of a height selected from different heights, and the text running over one or more lines spaced in the direction of the width of the tape (6),
a printing mechanism (PM) comprising a group of printing elements, to which image element data defining the image to be printed out are sequentially transmitted on a group basis by a print head control device, whereby the groups are to be printed adjacent to one another in the direction of movement of the tape (6);
a motor (20), which can be operated to drive the tape (6) along the driving mechanism (PM);
**characterised by** means for establishing a maximum height of the text to be printed out, based on the selected height of the text and the number of lines, and means for selecting a nominal speed for the rotation of the motor (20) in dependence on the fixed maximum height of the text.

2. A tape printing apparatus comprising:
a housing (200) with a region for receiving tape (6) to be printed with an image, the tape (6) comprising a width selected from a plurality of various widths; a data input device (202) for inputting information defining the image to be printed out as a label, the image being definable in such a manner that it
contains text of a height selected from different
heights;
a printing mechanism (PM) comprising a group of printing elements, to which image element data defining the image to be printed out are sequentially transmitted on a group basis by a print
head control device, whereby the groups are to be
printed adjacent to one another in the direction of movement of the tape (6);
a motor (20), which can be operated to drive the
tape (6) along the printing mechanism (PM);
**characterised by** means for selecting a nominal speed for the rotation of the motor (20) in dependence on the width of the tape (6) and the height of the text.

3. A tape printing apparatus according to Claim 2,
**characterised in that** it contains means for establishing the width of the inserted tape (6), and means for establishing the height of the text to be printed out, in order to control the means for selecting the nominal speed of the rotation of the motor (20).

4. A tape printing apparatus according to Claim 2 or 3,
**characterised in that** the image can be defined in such a manner that the text runs over one or more lines spaced in the direction of the width of the tape (6),
**and in that** the means for selecting the nominal speed of the rotation of the motor (20) determine the nominal speed also in dependence on the number of lines of the text.

5. A tape printing apparatus according to one of Claims 1 to 4,
**characterised in that** the means for establishing the maximum height of the text to be printed out can be operated in such a manner that they establish whether the text is large or small,
**and in that** the means for selecting a nominal speed of the rotation of the motor (20) select a high or low speed in dependence on whether the maximum height of the text is established as being small or large.

6. A tape printing apparatus according to one of Claims 1 to 5,
**characterised in that** it comprises a cutting mechanism (130) for cutting off a section of the tape (6) which is printed with the image defining the label,
**and in that** the chosen nominal speed is retained for the entire section.

7. A tape printing apparatus according to one of Claims 1 to 6,
**characterised in that** the motor (20) is a do motor,
**and in that** means for monitoring the rotational speed of the motor are provided, which are connected to the print head control device and control the sequential printing of the image element data in dependence on the rotational speed of the motor (20).

8. A tape printing apparatus according to one of the preceding Claims,
**characterised in that** the region for receiving the tape to be printed comprises a cassette housing bay (102) for receiving a cassette (110) containing tape (6).

9. A tape printing apparatus according to Claim 7 in conjunction with a cassette (110).

## Revendications

1. Imprimante de ruban, comportant :
un carter (200) avec une zone destinée à la réception d'un ruban (6) sur lequel une image est à imprimer ;
un dispositif d'entrée de données (202) destiné à l'entrée d'une information qui définit l'image à imprimer en tant qu'étiquette, l'image pouvant être définie de telle sorte qu'elle comporte un texte d'une hauteur choisie parmi différentes hauteurs, et que le texte s'étende sur une ou plusieurs lignes espacées dans le sens de la largeur du ruban (6) ;
un mécanisme d'impression (PM) comportant un groupe d'éléments d'impression auxquels des données d'éléments d'image séquentiels, qui définissent l'image à imprimer, sont transmises de façon séquentielle sur une base de groupes par une commande de tête d'impression, les groupes étant à imprimer dans le sens de déplacement du ruban (6) en étant voisins les uns des autres ;
un moteur (20) pouvant fonctionner le long du mécanisme d'impression (PM) pour l'entraînement du ruban (6) ;
caractérisée par des moyens destinés à détecter une hauteur maximale du texte à imprimer sur la base de la hauteur choisie du texte et du nombre de lignes, et des moyens destinés à la sélection d'une vitesse de consigne de la rotation du moteur (20) en fonction de la hauteur maximale détectée du texte.

2. Imprimante de ruban, comportant :
un carter (200) avec une zone destinée à la réception d'un ruban (6) sur lequel une image est à imprimer, le ruban (6) ayant une largeur choisie parmi une pluralité de différentes largeurs ;
un dispositif d'entrée de données (202) destiné à l'entrée d'une information qui définit l'image à imprimer en tant qu'étiquette, l'image pouvant être définie de telle sorte qu'elle comporte un texte d'une hauteur choisie parmi différentes hauteurs ;
un mécanisme d'impression (PM) comportant un groupe d'éléments d'impression auxquels sont transmises séquentiellement des données d'éléments d'image, qui définissent l'image à imprimer, sur une base de groupes par une commande de tête d'impression, les groupes étant à imprimer dans le sens de déplacement du ruban (6) voisins les uns des autres ;
un moteur (20) pouvant fonctionner le long du mécanisme d'impression (PM) pour l'entraînement du ruban (6) ;
caractérisée par des moyens destinés à la sélection d'une vitesse de consigne de la rotation du moteur (20) en fonction de la largeur du ruban (6) et de la hauteur du texte.

3. Imprimante de ruban selon la revendication 2, caractérisée en ce qu'elle comporte des moyens destinés à détecter la largeur du ruban (6) introduit, et des moyens destinés à détecter la hauteur du texte à imprimer afin de commander les moyens destinés à la sélection de la vitesse de consigne de la rotation du moteur (20).

4. Imprimante de ruban selon la revendication 2 ou 3, caractérisée en ce que l'image peut être définie de telle sorte que le texte s'étende sur une ou plusieurs lignes espacées dans le sens de la largeur du ruban (6), et en ce que les moyens destinés à la sélection de la vitesse de consigne de la rotation du moteur (20) définissent également la vitesse de consigne en fonction du nombre des lignes du texte.

5. Imprimante de ruban selon l'une quelconque des revendications 1 à 4, caractérisée en ce que les moyens destinés à détecter la hauteur maximale du texte à imprimer peuvent fonctionner de telle sorte qu'ils détectent si le texte est grand ou petit, et en ce que les moyens destinés à la sélection d'une vitesse de consigne de la rotation du moteur (20) sélectionnent une vitesse élevée ou faible en fonction de la hauteur maximale petite ou grande détectée du texte.

6. Imprimante de ruban selon l'une quelconque des revendications 1 à 5, caractérisée en ce qu'elle comporte un mécanisme de découpe (130) destiné à découper une section du ruban (6) sur lequel est imprimée l'image définissant l'étiquette, et en ce que la vitesse de consigne sélectionnée est maintenue pour l'ensemble de la section.

7. Imprimante de ruban selon l'une quelconque des revendications 1 à 6, caractérisée en ce que le moteur (20) est un moteur à courant continu, et en ce qu'il est prévu des moyens destinés à la surveillance de la vitesse de rotation du moteur, qui sont reliés à la commande de la tête d'impression, et qui commandent- l'impression séquentielle des données d'éléments d'image en fonction de la vitesse de rotation du moteur (20).

8. Imprimante de ruban selon l'une quelconque des revendications précédentes, caractérisée en ce que la zone destinée à la réception du ruban (6) à imprimer est un espace de réception (102) pour une cassette (110) contenant un ruban.

9. Imprimante de ruban selon la revendication 7 en liaison avec une cassette (110).
